# FASCICULE DE BREVET EUROPEEN

(11) **EP 1 197 629 B1**
(45) Date de publication et mention de la délivrance du brevet: **02.01.2004**
(21) Numéro de dépôt: 01440340.6
(22) Date de dépôt: 12.10.2001
(51) Int. Cl.: E06B 7/08, E06B 9/04, E06B 3/58

(54) **Volet battant**
Klappladen
Window shutter

(30) Priorité: 13.10.2000 FR 0013111
(43) Date de publication de la demande: 17.04.2002
(73) Titulaire: Borraccino, Joseph, 68290 Lauw (FR)
(72) Inventeur: Borraccino, Joseph, 68290 Lauw (FR)
(74) Mandataire: Nithardt, Roland

(56) Documents cités:
- US-A- 2 596 569

## Description

La présente invention concerne un volet battant comportant au moins un panneau pourvu d'au moins une ouverture ménagée dans au moins une de ses parois, cette ouverture étant définie par ses deux arêtes périphériques et son flanc situé entre ses arêtes périphériques, le volet battant comportant au moins une bordure de finition agencée pour recouvrir au moins le flanc et les arêtes périphériques de l'ouverture et pour être solidarisée au panneau par l'intermédiaire de moyens d'assemblage.

De manière connue dans le domaine du bâtiment, les volets en bois traditionnels peuvent comporter une ouverture pouvant être décorative. Ces volets en bois traditionnels ne sont néanmoins pas conçus pour mettre en valeur l'esthétique de cette ouverture notamment par un jeu de couleurs différentes.

Les volets battants constitués de panneaux en matériaux autre que le bois, tels que par exemple des parois en aluminium prenant en sandwich un matériau isolant, ne sont pas conçus pour comporter ce type d'ouverture. En effet, toute ouverture réalisée dans ce type de panneau permet à l'humidité de pénétrer à l'intérieur du volet et donc à la corrosion de s'installer. Un premier exemple de réalisation décrit par le brevet américain US-A-2 596 569 concerne un volet métallique donnant l'apparence du bois et comportant au moins un panneau encadré par des montants. Ce volet comporte une simple ouverture découpée dont le flanc n'est pas protégé par un profilé de finition et dont l'esthétique n'est pas mise en valeur.

D'autres exemples de réalisation sont décrits par le brevet américain US-A-3 221 456 et par le modèle d'utilité allemand DE-U-298 20 032.

Le brevet américain US-A-3 221 456 décrit un panneau de mur ou de porte comportant un hublot. Ce hublot est maintenu dans le panneau par un profilé souple en matière plastique disposé dans l'ouverture du panneau et comportant dans sa partie centrale une gorge intérieure pour y loger la vitre. Ce profilé souple comporte des lèvres périphériques pour assurer le maintien du hublot dans l'ouverture du panneau et l'étanchéité de cette ouverture. Ce profilé souple est obtenu par extrusion et est coupé à la longueur correspondante à la périphérie de l'ouverture du hublot. Il est mis en place par déformation.

L'utilisation d'un tel profilé souple est limitée à des ouvertures circulaires d'un certain diamètre et ne permet pas d'habiller des ouvertures ayant des formes complexes, notamment avec des angles, et de petites dimensions. De plus, le choix des couleurs est très limité puisque la teinture ne peut se faire que dans la masse et avant extrusion. En effet, ce type de profilé en matière plastique souple ne peut être peint ou laqué après extrusion. De ce fait, la gamme de coloris est très réduite. Ces différents inconvénients ne permettent pas d'utiliser ce type de profilé souple pour habiller une ouverture décorative dans un volet battant.

Le modèle d'utilité allemand DE-U-298 20 032 décrit une porte en PVC comportant une ouverture obturée par une vitre maintenue entre deux profilés en PVC disposés de part et d'autre dans l'ouverture et assemblés au moyen de formes complémentaires. A cet effet, un premier profilé comporte un joint en PVC linéaire s'étendant sur toute sa longueur et le second profilé comporte une rainure linéaire correspondante. L'assemblage des deux profilés en PVC est obtenu par pression de manière à forcer l'emboîtement du joint déformé élastiquement dans la rainure.

Ce principe d'assemblage joint/rainure, s'effectuant sur toute la longueur des profilés, nécessite des tolérances dimensionnelles très étroites pour limiter le problème de dispersion des côtes qui rendrait l'assemblage impossible. Ainsi, ce principe d'assemblage n'est utilisable que pour des ouvertures de grandes dimensions et ayant des formes simples telles que circulaires, parallélépipédiques. De plus, le principe d'assemblage joint/rainure requiert une zone d'assemblage relativement large qui empiète sur l'ouverture ménagée dans le panneau et génère une largeur totale du profilé d'autant plus importante. Enfin, l'utilisation de profité en PVC ne permet pas un grand choix de couleurs. Là également, le PVC doit être teint dans la masse avant extrusion car une peinture ou un laquage du profilé après extrusion n'est pas envisageable en terme de qualité. Ces différents inconvénients ne permettent pas non plus l'utilisation de ce type de profilé en PVC pour habiller l'ouverture décorative d'un volet battant selon l'invention.

Ainsi, les profilés décrits dans ces deux publications permettent uniquement d'assurer le maintien des vitres mais ne sont pas conçus pour habiller une ouverture sans obturateur, ni une ouverture ayant des dimensions réduites, ni une ouverture ayant des formes complexes.

Par conséquent, les différentes solutions existantes ne sont pas entièrement satisfaisantes car elles ne permettent pas de combiner le choix du matériau du panneau utilisé pour fabriquer le volet battant, l'amélioration de l'esthétique de ce volet battant par une ouverture et la mise en valeur de cette ouverture.

L'invention se propose d'apporter une solution originale à ce manque, en proposant un volet battant conçu pour comporter au moins une ouverture mise en valeur simplement, à moindre coût, de manière à offrir des possibilités infinies de personnalisation du volet, cette ouverture étant conçue pour éviter tout risque de pénétration d'humidité dans le volet battant.

Dans ce but, l'invention concerne un volet battant avec les caractéristiques énoncées dans la revendication 1.

Les pièces complémentaires comportent chacune de préférence un rebord latéral et une aile, ces ailes étant agencées pour recouvrir le flanc de l'ouverture et comporter dans leur zone de jonction des formes complémentaires, la zone de jonction étant de préférence située dans le flanc de l'ouverture pour être invisible.

Selon une forme de réalisation préférée, les formes complémentaires sont agencées pour être emboîtables et former lesdits moyens d'assemblage.

Les pièces complémentaires sont de manière préférentielle réalisées dans des matériaux différents.

Les moyens d'assemblage sont de préférence choisis dans le groupe comprenant au moins les colles, les mastics, les chevilles, les vis et les rivets.

Selon une autre variante de réalisation, la bordure de finition comporte au moins un élément central permettant d'obturer au moins partiellement l'ouverture, cet élément central étant composé d'au moins un matériau différent de celui de la bordure de finition et choisi parmi le groupe comprenant au moins le verre, le plastique.

La présente invention et ses avantages apparaîtront mieux dans la description suivante d'un exemple de réalisation, en référence aux dessins annexés, dans lesquels :
- la figure 1 représente en vue de face un volet battant comportant une ouverture et une bordure de finition selon l'invention,
- la figure 2 est une vue en coupe en perspective du volet battant de la figure 1,
- les figures 3A à 3D et 4A à 4J sont des sections agrandies de la bordure de finition, et
- la figure 4 est une vue en coupe en perspective d'une variante de réalisation de la bordure de finition.

Le volet battant 1 selon l'invention comporte au moins un panneau 2 pourvu d'au moins une ouverture 3 ménagée dans au moins une de ses parois 4, 4'. Le panneau 2 peut être plein, creux et rempli par exemple de matériaux isolants, ou creux et vide. Le panneau 2 peut également être constitué par un assemblage de lambris disposés horizontalement et/ou verticalement et/ou en biais. Ces lambris peuvent également être creux ou plein et comporter des matériaux isolants.

Dans l'exemple illustré par les figures 1 et 2, le panneau 2 est constitué de deux parois 4, 4' maintenues par un cadre formé de deux profilés verticaux 5 et de deux profilés horizontaux 6. Ces parois 4, 4' peuvent être constituées de tout type de matériaux tels que le bois, le PVC, l'aluminium, ou tout autre matériau équivalent. Le panneau 2 comporte une structure interne 7 prise en sandwich entre les parois 4, 4', cette structure pouvant par exemple être constituée de matériaux isolants thermiques et/ou sonores tels que le polystyrène expansé ou tout autre matériau équivalent. Le panneau 2 est encadré par des par-closes horizontales 8 et verticales 9 assurant la fixation du panneau 2 aux profilés verticaux 5 et horizontaux 6.

L'ouverture 3 en forme de coeur peut, de manière non limitative, avoir une forme et des dimensions variées pouvant être adaptées selon la demande. Dans le cas de panneau constitué de lambris, l'ouverture 3 peut chevaucher plusieurs lambris adjacents. Le panneau 2 peut de même comporter plusieurs ouvertures 3. L'ouverture 3 est définie par ses deux arêtes périphériques 10, 10' et son flanc 11 les séparant. Ce flanc 11 est constitué de l'épaisseur des deux parois 4, 4' et de la structure interne 7 du panneau 2, que cette structure interne 7 soit creuse ou pleine.

Le volet 1 comporte au moins une bordure de finition 12 appliquée sur le panneau 2 de manière à entourer l'ouverture 3 et solidarisée au panneau 2 par l'intermédiaire de moyens d'assemblage. Cette bordure de finition 12 peut être constituée d'une pièce unique, comme illustré par les figures 2, 3A à 3D ou de pièces complémentaires 12a, 12b, comme illustré par les figures 4A à 4J.

Selon la figure 3A, la bordure de finition 12 comporte uniquement une aile 14 destinée à s'appliquer sur le flanc 11 de l'ouverture 3. Selon la figure 3B, la bordure de finition 12 comporte un ou deux rebords latéraux 13, 13' s'appliquant respectivement sur une des parois 4, 4' du panneau 2, ou sur les deux parois 4, 4'. Ces rebords latéraux pourront affleurer les arêtes périphériques 10, 10' ou être appliquées par exemple à une distance choisie selon l'effet esthétique recherchée. Selon la figure 3C, la bordure de finition 12 comporte une aile 14 associée à un rebord latéral 13, 13' sensiblement perpendiculaire à l'aile 14 s'appliquant respectivement sur une des parois 4, 4' et sur le flanc 11. Selon les figures 2 et 3D, la bordure de finition 12 comporte une aile 14 associée à deux rebords latéraux 13, 13' sensiblement perpendiculaires à l'aile 14 s'appliquant respectivement sur les deux parois 4, 4' et sur le flanc 11.

La bordure de finition 12 peut être réalisée dans un matériau déformable lui permettant de s'adapter à la forme de l'ouverture 3 lors de son montage sur le panneau 2 tel que par exemple du caoutchouc, une matière synthétique souple, du ruban adhésif ou toute matière équivalente. La bordure de finition 12 peut également être réalisée dans un matériau rigide, préformé avant montage pour que sa forme soit au moins partiellement complémentaire à celle de l'ouverture 3, tel que par exemple de l'aluminium, des matières synthétiques dures, ou tout matériau équivalent. La solution du matériau déformable est particulièrement bien adaptée aux bordures de finition 12 constituées d'une pièce unique, notamment lorsque cette dernière comporte une aile 14 associée à deux rebords latéraux 13, 13' comme illustré par les figures 2 et 3D.

Dans le cas d'une bordure de finition 12 constituée de pièces complémentaires 12a, 12b, ces pièces complémentaires 12a, 12b partagent l'une avec l'autre une zone de jonction située de préférence sur le flanc 11 de l'ouverture 3 de manière à être invisible des deux cotés du volet battant 1. Ces pièces complémentaires 12a, 12b peuvent comporter dans leur zone de jonction des formes complémentaires leur permettant d'être jointives.

Selon une première forme de réalisation illustrée par les figures 4A à 4D, les formes complémentaires permettent de faciliter le montage des pièces complémentaires 12a, 12b l'une en regard de l'autre et sont respectivement formées par des plans parallèles 15, des plans parallèles biseautés 15', une lèvre 16a associée à une rainure 16b, des épaulements 17 ou toutes autres formes complémentaires équivalentes. Ces pièces complémentaires 12a, 12b peuvent être réalisées en matériau souple ou rigide et peuvent être solidarisées au panneau 2 ou entre elles par exemple par collage au moyen d'une colle, d'un mastic, par des organes de fixation tels que des vis, des rivets, des chevilles 18 comme illustré par la figure 4E ou tout autre moyen équivalent.

Selon une deuxième forme de réalisation illustrée par les figures 4F à 4H, les formes complémentaires sont agencées pour créer au moins en partie les moyens d'assemblage qui permettent de solidariser la bordure de finition 12 sur le panneau 2. La bordure de finition 12, formée des pièces complémentaires 12a, 12b pièce, est solidaire par son emboîtement dans l'ouverture 3 du panneau 2. Ces formes complémentaires peuvent éventuellement être associées à un collage ou à tout autre moyen permettant de constituer, en combinaison avec les formes complémentaires 12a, 12b, les moyens d'assemblage de la bordure de finition 12 sur le panneau 2. Selon ces exemples non limitatifs, ces formes complémentaires sont respectivement constituées d'une lèvre cylindrique 19 logée dans une rainure cylindrique 20, de deux crochets inversés 21, de deux queues d'aronde inversées 22. Ces pièces complémentaires 12a, 12b peuvent également être réalisées en matériau souple ou rigide.

Selon une troisième forme de réalisation illustrée par la figure 4I, les formes complémentaires permettent aux pièces complémentaires 12a, 12b de coopérer avec le panneau 2 pour leur solidarisation. Les pièces complémentaires 12a, 12b ont par exemple des bords prolongés par des nez de verrouillage 23 destinés à se loger dans un évidement correspondant prévu dans le panneau 2.

Selon une quatrième forme de réalisation illustrée par la figure 4J, les formes complémentaires sont associées à des doigts de verrouillage 24 portés par les pièces complémentaires 12a, 12b et destinés à s'encliqueter dans des trous correspondants prévus dans le panneau 2. Comme précédemment, les liaisons obtenues dans ces deux exemples peuvent être renforcées par tout moyen adapté. Les pièces complémentaires 12a, 12b de ces exemples peuvent être réalisées en matériau souple ou rigide.

Lorsque la bordure de finition 12 est constituée des pièces complémentaires 12a à 12b, ces dernières pourront être réalisées dans des matériaux semblables ou différents et dans des couleurs identiques ou différentes.

La figure 5 illustre une autre variante de réalisation d'une bordure de finition 12 comportant un élément central 21 obturant l'ouverture 3. Le contour de cet élément central 21 est pris en sandwich entre les deux pièces complémentaires 12a à 12b et repose sur un épaulement intérieur prévu sur chaque pièce complémentaire 12a, 12b. L'élément central 21 peut avantageusement être constitué d'un matériau différent de celui de la bordure de finition 12. Ce matériau est par exemple translucide et choisi dans le groupe comprenant au moins le verre, le plastique. Il est évident que tout autre matériau peut être utilisé pour réaliser cet élément central 21 qui peut également être prévu pour n'obturer qu'une partie de l'ouverture 3.

Les exemples illustrés en référence aux différentes figures et décrits ci-dessus ne sont évidemment en rien limitatifs et il est évident que cette ouverture décorative peut être appliquée à tout type de battant, volet, portail, porte, porte de garage.

Le volet battant 1 de l'invention permet d'associer simplement à tout type d'ouverture une bordure de finition, cette association étant choisie selon le résultat esthétique recherché. La bordure de finition peut être réalisée dans un matériau différent et/ou une couleur différente du volet battant permettant ainsi d'obtenir une infinité de variétés de combinaisons possibles, et de personnaliser à souhait les volets battants. Ainsi, l'invention permet d'atteindre les buts recherchés à moindre coût et avec une finition de qualité.

L'invention permet également en utilisant une bordure de finition comportant une aile recouvrant le flanc de l'ouverture de protéger l'intérieur du volet contre l'humidité et donc contre les risques de corrosion.

La présente invention n'est pas limitée aux exemples de réalisation décrits mais s'étend à toute modification et variante évidentes pour un homme du métier tout en restant dans l'étendue de la protection définie dans les revendications annexées.

## Revendications

1. Volet battant (1) comportant au moins un panneau (2) pourvu d'au moins une ouverture (3) ménagée dans au moins une de ses parois (4, 4'), ladite ouverture (3) étant définie par ses deux arêtes périphériques (10, 10') et son flanc (11) situé entre lesdites arêtes périphériques (10, 10'), ledit volet battant (1) comportant au moins une bordure de finition (12) agencée pour recouvrir au moins ledit flanc (11) et lesdites arêtes périphériques (10, 10') de ladite ouverture (3), et pour être solidarisée audit panneau (2) par l'intermédiaire de moyens d'assemblage, **caractérisé en ce que** ladite bordure de finition (12) consiste en deux pièces complémentaires (12a, 12b), chacune constituée d'une pièce unique réalisées dans un matériau rigide et dont la forme de chacune correspond à celle de ladite ouverture (3).

2. Volet battant (1) selon la revendication 1, **caractérisé en ce que** lesdites pièces complémentaires (12a, 12b) comportent chacune un rebord latéral (13, 13') et une aile (14), lesdites ailes (14) étant agencées pour recouvrir ledit flanc (11) de ladite ouverture (3) et comporter dans leur zone de jonction des formes complémentaires.

3. Volet battant (1) selon la revendication 2, **caractérisé en ce que** lesdites formes complémentaires sont agencées pour être emboîtables et former lesdits moyens d'assemblage.

4. Volet battant (1) selon la revendication 1, **caractérisé en ce que** lesdites pièces complémentaires (12a, 12b) sont réalisées dans des matériaux différents.

5. Volet battant (1) selon la revendication 1, **caractérisé en ce que** lesdits moyens d'assemblage sont choisis dans le groupe comprenant au moins les colles, les mastics, les chevilles, les vis et les rivets.

6. Volet battant (1) selon la revendication 1, **caractérisé en ce que** ladite bordure de finition (12) comporte au moins un élément central (21) permettant d'obturer au moins partiellement ladite ouverture (3).

7. Volet battant (1) selon la revendication 6, **caractérisé en ce que** ledit élément central (21) est composé d'au moins un matériau différent de celui de ladite bordure de finition (12) et choisi parmi le groupe comprenant au moins le verre, le plastique.

## Patentansprüche

1. Klappladen (1) mit wenigstens einer Platte (2), welche mit wenigstens einer Öffnung (3) versehen ist, die in wenigstens einer ihrer Wände (4, 4') ausgebildet ist, wobei die Öffnung (3) durch ihre beiden Umfangskanten (10, 10') und ihre zwischen den Umfangskanten (10, 10') befindliche Flanke ( 11 ) definiert ist, wo bei der Klappladen (1) wenigstens eine Endumrandung (12) aufweist, welche angeordnet ist, um wenigstens die Flanke (11) und die Umfangskanten (10, 10') der Öffnung (3) zu bedecken und um mit der Platte (2) durch Verbindungsmittel fest verbunden zu werden, **dadurch gekennzeichnet, dass** die Endumrandung (12) aus zwei Ergänzungsteilen (12a, 12b) besteht, die jeweils von einem Einzelstück aus einem starren Material gebildet sind und deren jeweilige Form derjenigen der Öffnung (3) entspricht.

2. Klappladen (1) nach Anspruch 1, **dadurch gekennzeichnet, dass** ein jedes der Ergänzungsteile (12a, 12b) einen Seitenrand (13, 13') und einen Flügel (14) aufweist, wobei die Flügel (14) angeordnet sind, um die Flanke ( 11 ) der Öffnung (3) zu bedecken und um in ihrem Verbindungsbereich Ergänzungsformen aufzuweisen.

3. Klappladen (1) nach Anspruch 2, **dadurch gekennzeichnet, dass** die Ergänzungsformen angeordnet sind, um ineinander steckbar zu sein und um die Verbindungsmittel zu bilden.

4. Klappladen (1) nach Anspruch 1, **dadurch gekennzeichnet, dass** die Ergänzungsteile (12a, 12b) aus unterschiedlichen Materialien gefertigt sind.

5. Klappladen (1) nach Anspruch 1, **dadurch gekennzeichnet, dass** die Verbindungsmittel ausgewählt sind aus der Gruppe enthaltend wenigstens Klebstoffe, Kitte, Dübel, Schrauben und Niete.

6. Klappladen (1) nach Anspruch 1, **dadurch gekennzeichnet, dass** die Endumrandung (12) wenigstens ein mittleres Element (21) aufweist, das es ermöglicht, die Öffnung (3) wenigstens teilweise zu verschließen

7. Klappladen (1) nach Anspruch 6, **dadurch gekennzeichnet, dass** das mittlere Element (21) aus wenigstens einem anderen Material als die Endumrandung (12) besteht, das aus der Gruppe enthaltend wenigstens Glas, Plastik ausgewählt ist.

## Claims

1. A window shutter (1) comprising at least one panel (2) provided with at least one aperture (3) provided in at least one of its walls (4, 4'), the said aperture (3) being defined by its two peripheral edges (10, 10') and its side (11) situated between the said peripheral edges (10, 10'), the said window shutter (1) comprising at least one finishing border (12) designed to cover at least the said side (11) and the said peripheral edges (10, 10') of the said aperture (3), and to be joined to the said panel (2) by means of joining means, **characterised in that** the said finishing border (12) consists of two complementary parts (12a, 12b), each formed from a single piece made from a rigid material and the shape of each of which corresponds to that of the said aperture (3).

2. A window shutter (1) according to Claim 1, **characterised in that** the said complementary parts (12a, 12b) each comprise a lateral edge (13, 13') and a wing (14), the said wings (14) being designed to cover the said side (11) of the said aperture (3) and to comprise complementary shapes in their joining zone.

3. A window shutter (1) according to Claim 2, **characterised in that** the said complementary shapes are designed to be nestable and to form the said joining means.

4. A window shutter (1) according to Claim 1, **characterised in that** the said complementary parts (12a, 12b) are made from different materials.

5. A window shutter (1) according to Claim 1, **characterised in that** the said joining means are chosen from the group comprising at least adhesives, putties, pegs, screws and rivets.

6. A window shutter (1) according to Claim 1, **characterised in that** the said finishing border (12) comprises at least one central element (21 ) enabling the said aperture (3) to be at least partially blocked.

7. A window shutter (1) according to Claim 6, **characterised in that** the said central element (21) is made of at least one material different from that of the said finishing border (12) and is chosen from the group comprising at least glass and plastic.
